# EUROPÄISCHE PATENTSCHRIFT

(11) **EP 2 558 224 B1**
(45) Veröffentlichungstag und Bekanntmachung des Hinweises auf die Patenterteilung: **29.10.2014**
(21) Anmeldenummer: 10713955.2
(22) Anmeldetag: 15.04.2010
(51) Int. Cl.: B08B 3/00, B08B 3/02

(54) **DAMPFREINIGUNGSGERÄT**
STEAM-CLEANING UNIT
APPAREIL DE NETTOYAGE A VAPEUR

(43) Veröffentlichungstag der Anmeldung: 20.02.2013
(73) Patentinhaber: Alfred Kärcher GmbH & Co. KG, 71364 Winnenden (DE)
(72) Erfinder: SCHÖNEWALD, Michael, 71111 Waldenbuch (DE); ENGELE, Jochen, 73635 Rudersberg (DE); DUX, Tobias, 73614 Schorndorf (DE)
(74) Vertreter: Hoeger, Stellrecht & Partner Patentanwälte
(86) Internationale Anmeldenummer: PCT/EP2010/054949
(87) Internationale Veröffentlichungsnummer: WO 2011/127976

(56) Entgegenhaltungen:
- EP-A1- 0 703 407
- DE-U1-202004 016 953
- FR-A1- 2 841 116
- GB-A- 2 416 678
- US-A- 6 158 081

## Beschreibung

Die Erfindung betrifft ein Dampfreinigungsgerät mit den Merkmalen des Oberbegriffes von Patentanspruch 1.

Dampfreinigungsgeräte mit einem Gehäuse, an dem ein Flüssigkeitstank lösbar gehalten ist und in dem ein elektrisch beheizbarer Dampfkessel angeordnet ist zur Erzeugung von Dampf, der auf eine zu reinigende Fläche aufbringbar ist, kommen zur Reinigung unterschiedlichster Flächen, insbesondere zur Reinigung von Hartflächen, zum Einsatz. Sie umfassen einen Flüssigkeitstank, in dem eine Reinigungsflüssigkeit bevorratet werden kann. Der Flüssigkeitstank ist am Gehäuse lösbar gehalten, so dass er zur Befüllung vom Gehäuse getrennt werden kann. Der volle Flüssigkeitstank kann wieder am Gehäuse festgelegt werden. Er steht dann mit einem im Gehäuse angeordneten elektrisch beheizbaren Dampfkessel in Strömungsverbindung, mit dessen Hilfe die Flüssigkeit verdampft werden kann. Der erzeugte Dampf kann auf eine zu reinigende Fläche, insbesondere auf eine Bodenfläche, aufgebracht werden. Derartige Dampfreinigungsgeräte sind aus der DE 10 2004 052 198 B4 bekannt.

Aus dem Dokument US 6,158,081 A ist ein Reinigungsgerät bekannt, das einen Frischwassertank, einen Schmutzwassertank sowie einen Tank für ein Reinigungsmittel aufweist. Ein Gemisch aus Frischwasser und Reinigungsmittel kann mit variablem Mischungsverhältnis auf eine zu reinigende Fläche aufgebracht werden und verschmutztes Wasser kann anschließend von der Fläche aufgesaugt und in den Schmutzwassertank überführt werden. Der Frischwassertank ist verschiebbar und lösbar an einem Führungsteil des Reinigungsgerätes gehalten und bildet mit dem Führungsteil einen Formschluss aus.

Aus dem Dokument GB 2 416 678 A ist ein Dampfreinigungsgerät bekannt mit einem Gehäuse, an dem ein Flüssigkeitstank lösbar gehalten ist. Das Gehäuse nimmt einen elektrisch beheizbaren Dampfkessel auf zur Erzeugung von Dampf. Der Dampf kann auf eine zu reinigende Fläche aufgebracht werden. Das Gehäuse des Dampfreinigungsgerätes umfasst ein Führungsteil, an dem der Flüssigkeitstank verschiebbar gehalten ist, wobei das Führungsteil und der Flüssigkeitstank formschlüssig miteinander verbindbar sind.

Aufgabe der vorliegenden Erfindung ist es, ein Dampfreinigungsgerät der eingangs genannten Art derart weiterzubilden, dass es eine einfachere Handhabung aufweist.

Diese Aufgabe wird durch ein Dampfreinigungsgerät mit den Merkmalen von Patentanspruch 1 gelöst.

Der Flüssigkeitstank kann beim erfindungsgemäßen Dampfreinigungsgerät entlang eines Führungsteiles verschoben werden zur Herstellung einer formschlüssigen Verbindung zwischen dem Gehäuse und dem Flüssigkeitstank. Dies erleichtert das Festlegen des Flüssigkeitstanks am Gehäuse und auch das Lösen des Flüssigkeitstanks vom Gehäuse. Die formschlüssige Verbindung stellt sicher, dass der Flüssigkeitstank nicht unbeabsichtigt vom Gehäuse gelöst werden kann. Außerdem ermöglicht die formschlüssige Verbindung eine hohe mechanische Belastbarkeit.

Auf dem Führungsteil ist ein Bedien- und/oder Anzeigeelement angeordnet, das in Umfangsrichtung von einer Deckenwand des Flüssigkeitstankes umgeben ist. Die Deckenwand weist eine Aussparung auf, in der ein Bedien- und/oder Anzeigeelement des Dampfreinigungsgerätes angeordnet ist.

Das Bedien- und/oder Anzeigeelement kann aus der Deckenwand hervorragen, so dass es für den Benutzer unmittelbar zugänglich ist. Das Bedien- und/oder Anzeigeelement wird dadurch vom Benutzer ohne Weiteres erkannt. Dies erleichtert die Handhabung des Dampfreinigungsgerätes. Darüber hinaus wird das Bedien- und/oder Anzeigeelement von der ihn umgebenden Deckenwand vor seitlichen mechanischen Beeinträchtigungen geschützt.

Günstig ist es, wenn der Flüssigkeitstank das Führungsteil U- oder C-förmig umgreift.

Das Führungsteil kann nach Art eines Führungsprofils ausgestaltet sein, das in Umfangsrichtung zumindest teilweise vom Flüssigkeitstank umgriffen wird.

Das Führungsteil ist vorzugsweise senkrecht zu einer Aufstandsfläche des Dampfreinigungsgerätes ausgerichtet. Üblicherweise wird die Aufstandsfläche des Dampfreinigungsgerätes von einer horizontalen Bodenfläche ausgebildet. In diesem Fall erstreckt sich das Führungsteil vorzugsweise in vertikale Richtung.

Bei einer vorteilhaften Ausführungsform des erfindungsgemäßen Dampfreinigungsgerätes weist das Gehäuse eine Aufnahme auf, in die der Flüssigkeitstank einsetzbar ist, wobei in die Aufnahme das Führungsteil hineinragt, an dem der Flüssigkeitstank formschlüssig anliegt.

Die Aufnahme ist bevorzugt an einer Stirnseite des Gehäuses angeordnet. Dies vereinfacht die Handhabung des Dampfreinigungsgerätes.

Bei einer vorteilhaften Ausführungsform ist an der Stirnseite des Gehäuses ein Anschluss für eine Dampfabgabeleitung angeordnet. Die Dampfabgabeleitung kann beispielsweise in Form eines Dampfabgabeschlauches ausgebildet sein, der im Bereich der Stirnseite an das Gehäuse anschließbar ist und der an seinem freien Ende eine Dampfabgabedüse tragen kann zum Aufbringen des Dampfes auf die zu reinigende Fläche.

Von Vorteil ist es, wenn der Flüssigkeitstank einen zentralen Tankbereich aufweist, an den sich im Abstand zueinander ein erster und ein zweiter seitlicher Tankbereich anschließen, die zwischen sich das Führungsteil aufnehmen und die über einen vom Benutzer hintergreifbaren Tankgriff miteinander verbunden sind. Am Tankgriff kann der Flüssigkeitstank vom Benutzer auf einfache Weise ergriffen werden. Der Tankgriff bildet eine Art Brücke aus, über die die seitlichen Tankbereiche des Flüssigkeitstankes im Abstand zum zentralen Tankbereich miteinander verbunden sind. Der Tankgriff kann vom Benutzer hintergriffen werden zum Abnehmen des Tankes vom Gehäuse.

Günstigerweise bildet die Deckenwand des Flüssigkeitstanks den Tankgriff aus. Die Deckenwand kann über eine Umfangs- oder Seitenwand des Flüssigkeitstankes seitlich hervorstehen und in ihrem hervorstehenden Bereich den vom Benutzer hintergreifbaren Tankgriff ausbilden.

Besonders günstig ist es, wenn das Bedien- und/oder Anzeigeelement eine konkave Ausnehmung aufweist, an die sich eine Einformung des Gehäuses anschließt und die von einem Tankgriff des Flüssigkeitstanks überdeckt ist. Die konkave Ausnehmung erleichtert das Hintergreifen des Tankgriffes, der die Ausnehmung überdeckt. Der Benutzer kann dabei mit den Fingern einer Hand seitlich in die konkave Ausnehmung eingreifen, da sich an die konkave Ausnehmung eine Einformung des Gehäuses anschließt, die sich seitlich über den Bereich des Tankgriffs hinaus erstreckt.

Es kann vorgesehen sein, dass die Deckenwand einen Hubtaster umgibt. Der Hubtaster kann ein Bedienelement des Dampfreinigungsgerätes ausbilden. Beispielsweise kann mittels des Hubtasters das Dampfreinigungsgerät ein- und ausgeschaltet werden.

Eine besonders kompakte Bauform wird bei einer vorteilhaften Ausgestaltung der Erfindung dadurch erzielt, dass im Führungsteil ein elektrischer Schalter angeordnet ist, mit dem der Hubtaster zusammenwirkt. Bei einer derartigen Ausgestaltung bildet das Führungsteil einen Aufnahmeraum aus, in dem der elektrische Schalter angeordnet ist. Oberhalb des Aufnahmeraumes ist der Hubtaster angeordnet, der von der Deckenwand des Flüssigkeitstankes umgeben ist und beispielsweise über einen Schaltstößel mit dem elektrischen Schalter zusammenwirkt.

Von besonderem Vorteil ist es, wenn in den Hubtaster mindestens ein Anzeigefeld integriert ist. Das Anzeigefeld ist nach Art einer Leuchtanzeige ausgestaltet. Es kann über mindestens einen Lichtleiter mit einer Steuerelektronik des Dampfreinigungsgerätes verbunden sein und kann dem Benutzer beispielsweise den Betriebszustand des Dampfreinigungsgerätes anzeigen, insbesondere kann an einem Anzeigefeld des Hubtasters der Betriebszustand des Dampfkessels angezeigt werden und/oder das Unterschreiten eines minimalen Füllstands des Flüssigkeitstankes. Wird im Flüssigkeitstank ein minimaler Füllstand unterschritten, so kann dies dem Benutzer an einem Anzeigefeld angezeigt werden, damit er anschließend den Flüssigkeitstank wieder mit Flüssigkeit befüllt.

Bei einer besonders bevorzugten Ausgestaltung ist im Führungsteil eine Steuerelektronik des Dampfreinigungsgerätes angeordnet. Wie bereits erläutert, kann das Führungsteil des Gehäuses einen Aufnahmeraum ausbilden. In diesem Aufnahmeraum ist vorzugsweise die Steuerelektronik des Dampfreinigungsgerätes angeordnet. Dies verleiht dem Dampfreinigungsgerät eine besonders kompakte Bauform.

Alternativ oder ergänzend kann vorgesehen sein, dass im Führungsteil des Gehäuses eine Füllstandssensorik angeordnet ist, die mit einem im Flüssigkeitstank angeordneten Füllstandssensor zusammenwirkt. Mit Hilfe der Füllstandssensorik kann der Füllstand des Flüssigkeitstankes überwacht werden. Unterschreitet der Füllstand einen unteren Grenzwert, so kann dies dem Benutzer angezeigt werden als Hinweis darauf, dass der Flüssigkeitstank mit Flüssigkeit befüllt werden sollte.

Das Zusammenwirken zwischen der im Führungsteil angeordneten Füllstandssensorik und dem im Flüssigkeitstank angeordneten Füllstandssensor erfolgt vorzugsweise berührungslos. Beispielsweise kann der Füllstandssensor einen Permanentmagneten aufweisen, der mit einem magnetfeldempfindlichen Fühler der Füllstandssensorik zusammenwirkt. Der Fühler kann beispielsweise in Form eines Reed-Schalters ausgestaltet sein.

Der Füllstandssensor ist vorzugsweise als Schwimmer ausgebildet, dessen Lage innerhalb des Flüssigkeitstankes vom Füllstand des Flüssigkeitstankes abhängig ist.

Die Füllstandssensorik weist bevorzugt ein Schaltelement auf, das in Abhängigkeit von der Lage des Schwimmers schaltbar ist. Das Schaltelement kann beispielsweise in Form eines Reed-Schalters ausgebildet sein. Günstigerweise ist das Schaltelement mit einem Anzeigeelement oder -feld gekoppelt, das auf dem Führungsteil angeordnet ist.

Von besonderem Vorteil ist es, wenn die Füllstandssensorik zusammen mit einer Steuerelektronik des Dampfreinigungsgerätes auf einer im Führungsteil positionierten Platine angeordnet ist.

Wie bereits eingangs erwähnt, kann der Flüssigkeitstank zum Befüllen vom Gehäuse gelöst werden. Zum Befüllen weist der Flüssigkeitstank eine Tanköffnung auf. Günstigerweise ist die Tanköffnung von einem Tankdeckel in einer Schließstellung verschließbar und in einer Freigabestellung zum Befüllen des Flüssigkeitstankes freigebbar.

Statt den Flüssigkeitstank zum Befüllen vom Gehäuse zu trennen, kann der Benutzer den Flüssigkeitstank auch am Gehäuse befüllen, indem er den Tankdeckel in seine Freigabestellung bewegt. Hierbei ist es von besonderem Vorteil, wenn der Tankdeckel in seiner Freigabestellung einen Schwall- oder Spritzschutz ausbildet zum Schutz elektrischer Bauteile des Dampfreinigers vor einem Kontakt mit Flüssigkeit.

Es kann beispielsweise vorgesehen sein, dass der Tankdeckel in seiner Freigabestellung zwischen einem auf dem Führungsteil angeordneten Bedien- und/oder Anzeigeelement und der Tanköffnung angeordnet ist. Er kann in dieser Lage eine Art Zwischenwand ausbilden, die die Gefahr verringert, dass beim Einfüllen von Flüssigkeit in den am Gehäuse angeordneten Flüssigkeitstank Flüssigkeit zu dem Bedien- und/oder Anzeigeelement gelangt.

Bei einer konstruktiv einfachen Ausgestaltung ist der Tankdeckel schwenkbar an der Tanköffnung gehalten. Er kann dann zwischen einer die Tanköffnung abdeckenden Schließstellung und einer die Tanköffnung freigebenden Freigabestellung hin und her geschwenkt werden. In seiner Freigabestellung kann er im Wesentlichen vertikal nach oben von der Tanköffnung abstehen und dadurch auf einfache Weise einen Schwall- oder Spritzschutz ausbilden.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines Dampfreinigungsgerätes mit einem Flüssigkeitstank, dessen Tankdeckel geschlossen ist;
- Figur 2:: eine perspektivische Teildarstellung des Dampfreinigungsgerätes aus Figur 1, wobei der Tankdeckel des Flüssigkeitstankes geöffnet ist;
- Figur 3:: eine perspektivische Teildarstellung des Dampfreinigungsgerätes aus Figur 1 schräg von hinten beim Lösen des Flüssigkeitstankes vom Gehäuse des Dampfreinigungsgerätes;
- Figur 4:: eine teilweise aufgetrennte perspektivische Seitenansicht des Dampfreinigungsgerätes aus Figur 1;
- Figur 5:: eine horizontale Teilschnittansicht des Dampfreinigungsgerätes aus Figur 1 im Bereich des Flüssigkeitstankes und
- Figur 6:: eine vertikale Teilschnittansicht des Dampfreinigungsgerätes aus Figur 1 im Bereich des Flüssigkeitstankes.

In der Zeichnung ist schematisch ein insgesamt mit dem Bezugszeichen 10 belegtes tragbares Dampfreinigungsgerät dargestellt mit einem Gehäuse 12, das an seiner Oberseite 14 einen Tragegriff 16 ausbildet. An einer Stirnseite 18 des Gehäuses 12 ist eine Verschlussklappe 20 verschwenkbar gehalten, die in ihrer in der Zeichnung dargestellten Schließstellung einen Schlauchanschluss 22 abdeckt. Die Verschlussklappe 20 kann in eine Freigabestellung verschwenkt werden, in der der Schlauchanschluss 22 dem Benutzer zugänglich ist, so dass der Benutzer an den Schlauchanschluss 22 einen Dampfabgabeschlauch anschließen kann. Derartige Dampfabgabeschläuche sind bekannt und daher in der Zeichnung nicht dargestellt. An seinem dem Dampfreinigungsgerät 10 abgewandten freien Ende kann der Dampfabgabeschlauch in üblicher Weise eine Dampfabgabedüse tragen, insbesondere eine Bodendüse.

Oberhalb der Verschlussklappe 20 ist am Gehäuse 12 ein Flüssigkeitstank 24 abnehmbar gehalten, der mit einer Reinigungsflüssigkeit, vorzugsweise mit Wasser befüllt werden kann. Wie aus Figur 4 deutlich wird, kann Flüssigkeit aus dem Flüssigkeitstank 24 über eine Verbindungsleitung 26 einem vom Gehäuse 12 umgebenen, elektrisch beheizbaren Dampfkessel 28 zugeführt werden. Hierzu ist in die Verbindungsleitung 26 eine Pumpe 30 geschaltet. Flüssigkeit, die mittels der Pumpe 30 in den Dampfkessel 28 gefördert wurde, kann im Dampfkessel 28 verdampft und über ein Magnetventil 32 und eine Ausgangsleitung 34 zum Schlauchanschluss 22 geführt werden, an den dann ein Dampfabgabeschlauch angeschlossen werden kann zum Aufbringen des Dampfes auf eine zu reinigende Fläche.

Das Gehäuse 12 bildet oberhalb der Verschlussklappe 20 eine Aufnahme 36 aus, in die der Flüssigkeitstank 24 eingesetzt werden kann. Die Aufnahme 36 weist eine Rückwand 38 auf sowie eine Bodenwand 40. In ihrem zentralen Bereich ist die Bodenwand 40 gestuft, dies wird insbesondere aus Figur 6 deutlich.

Aus der Rückwand 38 steht ein U-förmiges Führungsteil 42 des Gehäuses 12 hervor, das eine konkav geformte Führungsstirnwand 44 aufweist, die über eine erste Führungsseitenwand 46 und eine zweite Führungsseitenwand 48 einstückig mit der Rückwand 38 der Aufnahme 36 in Verbindung steht.

An ihrer der Bodenwand 40 abgewandten Oberseite gehen die beiden Führungsseitenwände 46 und 48 gemeinsam mit der Führungsstirnwand 44 in eine einstückig ausgebildete Führungshaube 50 über, die sich in die der Bodenwand 40 abgewandte Richtung stufig verjüngt und die eine zentrale Durchbrechung 52 aufweist.

Das Führungsteil 42 definiert auf der dem Flüssigkeitstank 24 abgewandten Seite der Führungsstirnwand 44 zwischen den beiden Führungsseitenwänden 46 und 48 einen Aufnahmeraum 54, in dem eine Steuerelektronik 56 und eine Füllstandssensorik 58 auf einer gemeinsamen elektrischen Leiterplatte 60 angeordnet sind. Innerhalb der Führungshaube 50 ist ein mit der Steuerelektronik 56 verbundener elektrischer Schalter 62 angeordnet, mit dessen Hilfe das Dampfreinigungsgerät 10 ein- und ausgeschaltet werden kann.

Der elektrische Schalter 62 kann von einem Betätigungselement in Form eines Hubtasters 64 betätigt werden, der die Führungshaube 50 übergreift und über einen Schaltstößel 66 mit dem elektrischen Schalter 62 gekoppelt ist. Der Schaltstößel 66 ist von einer schraubenlinienförmigen Rückstellfeder 68 umgeben, die den Hubtaster 64 mit einer dem elektrischen Schalter 62 abgewandten Rückstellkraft beaufschlagt.

Der Hubtaster 64 weist auf seiner dem Flüssigkeitstank 24 abgewandten Rückseite eine konkave Ausnehmung 70 auf, an die sich in die der Stirnseite 18 abgewandte Richtung eine im Bereich des Tragegriffes 16 in das Gehäuse 12 eingeformte Einformung 72 anschließt.

Der Flüssigkeitstank 24 ist in die Aufnahme 36 des Gehäuses 12 einsetzbar. Er weist einen oberhalb der Verschlussklappe 20 angeordneten zentralen Tankbereich 74 auf, an den sich ein erster seitlicher Tankbereich 76 und ein zweiter seitlicher Tankbereich 78 anschließen. Dies verleiht dem Flüssigkeitstank 24 in einem Horizontalschnitt, wie er aus Figur 5 deutlich wird, insgesamt eine U- oder C-förmige Ausgestaltung, mit der er das Führungsteil 42 formschlüssig umgreift. Eine rückwärtige Tankwand 80 des zentralen Tankbereichs 74 ist konvex ausgestaltet und liegt flächig an der konkaven Führungsstirnwand 44 des Führungsteils 42 an. Eine erste seitliche Tankwand 82 des ersten seitlichen Tankbereichs 76 liegt flächig an der ersten Führungsseitenwand 46 an, und eine zweite seitliche Tankwand 84 des zweiten seitlichen Tankbereichs 78 liegt flächig an der zweiten Führungsseitenwand 48 des Führungsteils 42 an. An die seitlichen Tankwände 82 und 84 schließt sich eine Tankumfangswand 86 an, die formschlüssig an der Rückwand 38 der Aufnahme 36 anliegt und eine Außenwand des Flüssigkeitstanks 24 ausbildet.

Oberseitig wird der Flüssigkeitstank 24 von einer Deckenwand 88 begrenzt. Im zentralen Tankbereich 74 weist die Deckenwand 88 vor dem Hubtaster 64 eine Tanköffnung 90 auf, die von einem schwenkbar an der Deckenwand 88 gelagerten Tankdeckel 92 verschließbar ist. Der Tankdeckel 92 kann zwischen einer in den Figuren 1, 3, 4 und 6 dargestellten Schließstellung, in der er die Tanköffnung 90 verschließt, und einer in Figur 2 dargestellten Freigabestellung, in der er im Wesentlichen vertikal ausgerichtet und zwischen der Tanköffnung 90 und dem Hubtaster 64 angeordnet ist, hin und her verschwenkt werden.

Die Deckenwand 88 umgibt den Hubtaster 64 in Umfangsrichtung. Hierzu bildet sie auf der dem Tankdeckel 92 abgewandten Rückseite des Hubtasters 64 einen Tankgriff 94 aus, der die dem zentralen Tankbereich 74 abgewandten freien Endbereiche der seitlichen Tankbereiche 76 und 78 einstückig miteinander verbindet und der die konkave Ausnehmung 70 des Hubtasters 64 überdeckt. Über die Einformung 72 des Gehäuses 12 kann der Benutzer in den Bereich zwischen dem Tankgriff 94 und der konkaven Ausnehmung 70 eingreifen und dadurch den Tankgriff 94 hintergreifen.

Im Flüssigkeitstank 24 ist an der tiefsten Stelle des zentralen Tankbereiches 74 ein Füllstandssensor in Form eines Schwimmers 96 angeordnet mit einem an sich bekannten und deshalb in der Zeichnung nicht dargestellten Permanentmagneten. Der Schwimmer 96 gleitet in Abhängigkeit vom Füllstand des Flüssigkeitstankes 24 an der rückwärtigen Tankwand 80 entlang. Er wirkt berührungslos mit einem Reed-Schalter 98 der Füllstandssensorik 58 zusammen, der im Aufnahmeraum 54 des Führungsteiles 42 auf der dem Flüssigkeitstank 24 abgewandten Rückseite der Führungsstirnwand 44 angeordnet ist.

Der Hubtaster 64 weist drei nebeneinander angeordnete Anzeigefelder 100, 102 und 104 auf. Ein erstes Anzeigefeld 100 zeigt dem Benutzer an, wenn die Heizung des Dampfkessels 28 in Betrieb ist. Ein zweites Anzeigefeld 102 zeigt an, ob das Dampfreinigungsgerät 10 ein- oder ausgeschaltet ist, und ein drittes Anzeigefeld 104 leuchtet auf, wenn der Schwimmer 96 eine untere Füllstandsgrenze unterschreitet. Der Benutzer erhält dadurch einen Hinweis, dass der Flüssigkeitstank 24 befüllt werden sollte.

Zum Befüllen kann der Benutzer den Flüssigkeitstank 24 der Aufnahme 36 entnehmen. Hierzu kann er den Tankgriff 94 hintergreifen und dann den Flüssigkeitstank 24 in vertikaler Richtung entlang des Führungsteiles 42 nach oben verschieben, bis der Flüssigkeitstank 24 das Führungsteil 42 des Gehäuses 12 freigibt. Der Flüssigkeitstank 24 kann anschließend vom Gehäuse 12 entfernt werden, um über die Tanköffnung 90 mit Flüssigkeit, vorzugsweise mit Wasser, befüllt zu werden. Der volle Flüssigkeitstank kann dann wieder auf das Führungsteil 42 aufgesetzt und entlang des Führungsteils 42 vertikal nach unten verschoben werden, bis der Flüssigkeitstank 24 auf der Bodenwand 40 der Aufnahme 36 aufsitzt.

Anstatt den Flüssigkeitstank 24 vom Gehäuse 12 abzunehmen, kann der Benutzer den Flüssigkeitstank 24 auch befüllen, während der Flüssigkeitstank 24 seine Stellung in der Aufnahme 36 des Gehäuses 12 beibehält. Hierzu kann der Benutzer den Tankdeckel 92 in seine Freigabestellung verschwenken. In dieser Stellung, dies wird insbesondere aus Figur 2 deutlich, bildet der Tankdeckel 92 einen Schwall- und Spritzschutz aus, der verhindert, dass Flüssigkeit beim Einfüllen in den Flüssigkeitstank 24 versehentlich zum Hubtaster 64 und über die zentrale Durchbrechung 52 in den Aufnahmeraum 54 des Führungsteiles 42 gelangen kann.

Der im Horizontalschnitt im Wesentlichen U-förmige Flüssigkeitstank 24, der formschlüssig sowohl an der Rückwand 38 der Aufnahme 36 als auch am Führungsteil 42 anliegt und entlang des Führungsteiles 42 in vertikaler Richtung verschoben werden kann, erleichtert die Handhabung des Dampfreinigungsgerätes 10 beim Lösen des Flüssigkeitstankes 24. Darüber hinaus ermöglicht der U-förmige Flüssigkeitstank 24 in Kombination mit der den Hubtaster 64 in Umfangsrichtung umgebenden Deckenwand 88 eine kompakte Bauform des Dampfreinigungsgerätes 10. Der Tankgriff 94 des Flüssigkeitstankes 24, der die konkave Ausnehmung 70 des Hubtasters 64 überdeckt, kann vom Benutzer auf einfache Weise hintergriffen werden. Die Integration der Anzeigefelder 100, 102 und 104 in den Hubtaster 64 hat eine weitere Verringerung des Raumbedarfes des Dampfreinigungsgerätes 10 zur Folge. Vor dem Hubtaster 64 ist die Tanköffnung 90 angeordnet, die vom Tankdeckel 92 verschlossen werden kann. Der Tankdeckel 92 bildet in seiner Freigabestellung einen Schwall- oder Spritzschutz aus, der verhindert, dass die im Aufnahmeraum 54 des Führungsteiles 42 angeordneten elektrischen Komponenten, nämlich die Steuerelektronik 56 und die Füllstandssensorik 58, mit der Flüssigkeit in Kontakt gelangen.

## Patentansprüche

1. Dampfreinigungsgerät mit einem Gehäuse (12), an dem ein Flüssigkeitstank (24) lösbar gehalten ist und in dem ein elektrisch beheizbarer Dampfkessel (28) angeordnet ist zur Erzeugung von Dampf, der auf eine zu reinigende Fläche aufbringbar ist, wobei das Gehäuse (12) ein Führungsteil (42) aufweist, an dem der Flüssigkeitstank (24) verschiebbar gehalten ist, und wobei das Führungsteil (42) und der Flüssigkeitstank (24) formschlüssig miteinander verbindbar sind, **dadurch gekennzeichnet, dass** auf dem Führungsteil (42) ein Bedien- und/oder Anzeigeelement (64, 100, 102, 104) angeordnet ist, das in Umfangsrichtung zumindest teilweise von einer Deckenwand (88) des Flüssigkeitstanks (24) umgeben ist.

2. Dampfreinigungsgerät nach Anspruch 1, **dadurch gekennzeichnet, dass** der Flüssigkeitstank (24) das Führungsteil (42) U- oder C-förmig umgreift.

3. Dampfreinigungsgerät nach Anspruch 1 oder 2, **dadurch gekennzeichnet, dass** das Gehäuse (12) eine Aufnahme (36) aufweist, in die der Flüssigkeitstank (24) einsetzbar ist, wobei in die Aufnahme (36) das Führungsteil (42) hineinragt.

4. Dampfreinigungsgerät nach Anspruch 1, 2 oder 3, **dadurch gekennzeichnet, dass** der Flüssigkeitstank (24) einen zentralen Tankbereich (74) aufweist, an den sich im Abstand zueinander ein erster und ein zweiter seitlicher Tankbereich (76, 78) anschließen, die zwischen sich das Führungsteil (42) aufnehmen und die über einen vom Benutzer hintergreifbaren Tankgriff (94) miteinander verbunden sind.

5. Dampfreinigungsgerät nach Anspruch 4, **dadurch gekennzeichnet, dass** die Deckenwand (88) des Flüssigkeitstanks (24) den Tankgriff (94) ausbildet.

6. Dampfreinigungsgerät nach einem der voranstehenden Ansprüche, **dadurch gekennzeichnet, dass** das Bedien- und/oder Anzeigeelement (64, 100, 102, 104) eine konkave Ausnehmung (70) aufweist, die sich an eine Einformung (72) des Gehäuses (12) anschließt und die von einem Tankgriff (94) überdeckt ist.

7. Dampfreinigungsgerät nach einem der voranstehenden Ansprüche, **dadurch gekennzeichnet, dass** die Deckenwand (88) einen Hubtaster (64) umgibt.

8. Dampfreinigungsgerät nach Anspruch 7, **dadurch gekennzeichnet, dass** der Hubtaster (64) mit einem im Führungsteil (42) angeordneten elektrischen Schalter (62) zusammenwirkt.

9. Dampfreinigungsgerät nach Anspruch 7 oder 8, **dadurch gekennzeichnet, dass** in den Hubtaster (64) mindestens ein Anzeigefeld (100, 102, 104) integriert ist.

10. Dampfreinigungsgerät nach einem der voranstehenden Ansprüche, **dadurch gekennzeichnet, dass** im Führungsteil (42) eine Steuerelektronik (56) des Dampfreinigungsgerätes (10) angeordnet ist.

11. Dampfreinigungsgerät nach einem der voranstehenden Ansprüche, **dadurch gekennzeichnet, dass** im Führungsteil (42) eine Füllstandssensorik (58) angeordnet ist, die mit einem im Flüssigkeitstank (24) angeordneten Füllstandssensor (96) zusammenwirkt.

12. Dampfreinigungsgerät nach Anspruch 11, **dadurch gekennzeichnet, dass** der Füllstandssensor als Schwimmer (96) ausgebildet ist, dessen Lage innerhalb des Flüssigkeitstankes (24) vom Füllstand des Flüssigkeitstankes (24) abhängig ist.

13. Dampfreinigungsgerät nach Anspruch 11 oder 12, **dadurch gekennzeichnet, dass** die Füllstandssensorik (58) ein Schaltelement (98) aufweist, das in Abhängigkeit von der Lage des Füllstandssensors schaltbar ist.

14. Dampfreinigungsgerät nach Anspruch 11, 12 oder 13, **dadurch gekennzeichnet, dass** die Füllstandssensorik (58) zusammen mit der Steuerelektronik (56) des Dampfreinigungsgerätes (10) auf einer im Führungsteil (42) positionierten Platine (60) angeordnet ist.

15. Dampfreinigungsgerät nach einem der voranstehenden Ansprüche, **dadurch gekennzeichnet, dass** der Flüssigkeitstank (24) eine Tanköffnung (90) aufweist, die von einem Tankdeckel (92) in einer Schließstellung verschließbar und in einer Freigabestellung zum Befüllen des Flüssigkeitstankes (24) freigebbar ist, wobei der Tankdeckel (92) in seiner Freigabestellung einen Schwall- oder Spritzschutz ausbildet zum Schutz elektrischer Bauteile des Dampfreinigungsgerätes vor einem Kontakt mit Flüssigkeit.

16. Dampfreinigungsgerät nach Anspruch 15, **dadurch gekennzeichnet, dass** der Tankdeckel (92) in seiner Freigabestellung eine Lage zwischen dem Bedien- und/oder Anzeigeelement (64, 100, 102, 104) und der Tanköffnung (90) einnimmt.

17. Dampfreinigungsgerät nach Anspruch 15 oder 16, **dadurch gekennzeichnet, dass** der Tankdeckel (92) an der Tanköffnung (90) verschwenkbar gehalten ist.

## Claims

1. Steam cleaner with a housing (12) on which a liquid tank (24) is releasably held and in which an electrically heatable steam boiler (28) is arranged for generating steam which can be applied to a surface to be cleaned, the housing (12) comprising a guide component (42) on which the liquid tank (24) is displaceably held, and the guide component (42) and the liquid tank (24) being connectable to each other in a positively locking manner, **characterized in that** an operating and/or display element (64, 100, 102, 104) which is surrounded in the circumferential direction at least partially by a cover wall (88) of the liquid tank (24) is arranged on the guide component (42).

2. Steam cleaner in accordance with claim 1, **characterized in that** the liquid tank (24) engages around the guide component (42) in the shape of a U or a C.

3. Steam cleaner in accordance with claim 1 or 2, **characterized in that** the housing (12) comprises a receptacle (36) into which the liquid tank (24) is insertable, with the guide component (42) projecting into the receptacle (36).

4. Steam cleaner in accordance with claim 1, 2 or 3, **characterized in that** the liquid tank (24) comprises a central tank region (74) which is adjoined by a first and a second lateral tank region (76, 78), spaced from each other, which receive the guide component (42) between them and which are connected to each other by means of a tank grip (94) which the user can grip from behind.

5. Steam cleaner in accordance with claim 4, **characterized in that** the cover wall (88) of the liquid tank (24) forms the tank grip (94).

6. Steam cleaner in accordance with any one of the preceding claims, **characterized in that** the operating and/or display element (64, 100, 102, 104) has a concave recess (70) which adjoins an indentation (72) in the housing (12) and which is covered by a tank grip (94).

7. Steam cleaner in accordance with any one of the preceding claims, **characterized in that** the cover wall (88) surrounds a push button (64).

8. Steam cleaner in accordance with claim 7, **characterized in that** the push button (64) interacts with an electric switch (62) arranged in the guide component (42).

9. Steam cleaner in accordance with claim 7 or 8, **characterized in that** at least one display panel (100, 102, 104) is integrated into the push button (64).

10. Steam cleaner in accordance with any one of the preceding claims, **characterized in that** control electronics (56) of the steam cleaner (10) are arranged in the guide component (42).

11. Steam cleaner in accordance with any one of the preceding claims, **characterized in that** a filling level sensor assembly (58) which interacts with a filling lever sensor (96) arranged in the liquid tank (24) is arranged in the guide component (42).

12. Steam cleaner in accordance with claim 11, **characterized in that** the filling level sensor is configured as float (96), the position of which inside the liquid tank (24) is dependent upon the filling level of the liquid tank (24).

13. Steam cleaner in accordance with claim 11 or 12, **characterized in that** the filling level sensor assembly (58) comprises a switch element (98) which is switchable in dependence upon the position of the filling level sensor.

14. Steam cleaner in accordance with claim 11, 12 or 13, **characterized in that** the filling level sensor assembly (58) is arranged together with the control electronics (56) of the steam cleaner (10) on a circuit board (60) positioned in the guide component (42).

15. Steam cleaner in accordance with any one of the preceding claims, **characterized in that** the liquid tank (24) comprises a tank opening (90) which is closable by a tank cover (92) in a closed position and releasable in a release position for filling the liquid tank (24), the tank cover (92) forming in its release position a splash or spray shield for protecting electrical components of the steam cleaner from contact with liquid.

16. Steam cleaner in accordance with claim 15, **characterized in that** the tank cover (92) in its release position assumes a position between the operating and/or display element (64, 100, 102, 104) and the tank opening (90).

17. Steam cleaner in accordance with claim 15 or 16, **characterized in that** the tank cover (92) is held pivotably on the tank opening (90).

## Revendications

1. Appareil de nettoyage à vapeur comprenant un carter (12) sur lequel un réservoir de liquide (24) est retenu de façon amovible et dans lequel est disposée une chaudière à vapeur (28) pouvant être chauffée électriquement pour la production de vapeur, laquelle peut être appliquée sur une surface à nettoyer, le carter (12) comprenant une partie de guidage (42) sur laquelle le réservoir de liquide (24) est retenu de façon coulissante, et la partie de guidage (42) et le réservoir de liquide (24) pouvant être reliés l'un à l'autre par complémentarité de formes, **caractérisé en ce qu'**un élément de commande et/ou d'affichage (64, 100, 102, 104), lequel est entouré dans la direction circonférentielle au moins en partie par une paroi supérieure (88) du réservoir de liquide (24), est disposé sur la partie de guidage (4).

2. Appareil de nettoyage à vapeur selon la revendication 1, **caractérisé en ce que** le réservoir de liquide (24) entoure la partie de guidage (42) en formant un U ou un C.

3. Appareil de nettoyage à vapeur selon la revendication 1 ou 2, **caractérisé en ce que** le boîtier (12) comprend un logement (36) dans lequel peut être inséré le réservoir de liquide (24), la partie de guidage (42) faisant saillie à l'intérieur du logement (36).

4. Appareil de nettoyage à vapeur selon la revendication 1, 2 ou 3, **caractérisé en ce que** le réservoir de liquide (24) comprend une zone centrale (74) à laquelle une première et une seconde zone latérale de réservoir (76, 78) sont adjacentes à une certaine distance l'une de l'autre, lesdites zones logeant entre elles la partie de guidage (42) et étant reliées ensemble par une poignée de réservoir (94) dont l'arrière peut être saisi par l'utilisateur.

5. Appareil de nettoyage à vapeur selon la revendication 4, **caractérisé en ce que** la paroi supérieure (88) du réservoir de liquide (24) forme la poignée (94) du réservoir.

6. Appareil de nettoyage à vapeur selon l'une quelconque des revendications précédentes, **caractérisé en ce que** l'élément de commande et/ou d'affichage (64, 100, 102, 104) présente un évidement concave (70), lequel se situe dans le prolongement d'un évidement (72) du carter (12) et est recouvert par une poignée (94) du réservoir.

7. Appareil de nettoyage à vapeur selon l'une quelconque des revendications précédentes, **caractérisé en ce que** la paroi supérieure (88) entoure une touche de levage (64).

8. Appareil de nettoyage à vapeur selon la revendication 7, **caractérisé en ce que** la touche de levage (64) coopère avec un commutateur électrique (62) disposé dans la partie de guidage (42).

9. Appareil de nettoyage à vapeur selon la revendication 7 ou 8, **caractérisé en ce qu'**au moins un afficheur (100, 102, 104) est intégré dans la touche de levage (64).

10. Appareil de nettoyage à vapeur selon l'une quelconque des revendications précédentes, **caractérisé en ce qu'**une électronique de commande (56) de l'appareil de nettoyage à vapeur (10) est disposée dans la partie de guidage (42).

11. Appareil de nettoyage à vapeur selon l'une quelconque des revendications précédentes, **caractérisé en ce qu'**un système de détection de niveau (58), lequel coopère avec un capteur de niveau (96) disposé dans le réservoir de liquide (24), est disposé dans la partie de guidage (42).

12. Appareil de nettoyage à vapeur selon la revendication 11, **caractérisé en ce que** le capteur de niveau est réalisé sous la forme d'un flotteur (96) dont la position à l'intérieur du réservoir de liquide (24) dépend du niveau du réservoir de liquide (24).

13. Appareil de nettoyage à vapeur selon la revendication 11 ou 12, **caractérisé en ce que** le système de détection de niveau (58) comprend un élément de commutation (98) pouvant être commuté en fonction de la position du capteur de niveau.

14. Appareil de nettoyage à vapeur selon la revendication 11, 12 ou 13, **caractérisé en ce que** le système de détection de niveau (58) est disposé conjointement avec l'électronique de commande (56) de l'appareil de nettoyage à vapeur (10) sur une platine (60) positionnée dans la partie de guidage (42).

15. Appareil de nettoyage à vapeur selon l'une quelconque des revendications précédentes, **caractérisé en ce que** le réservoir de liquide (24) comprend une ouverture (90), laquelle peut être fermée par un couvercle (92) du réservoir dans une position de fermeture, et laquelle peut être libérée pour le remplissage du réservoir de liquide (24) dans une position de libération, le couvercle (92) du réservoir, dans sa position de libération, formant une protection contre des jets ou des projections destinée à empêcher les composants électriques de l'appareil de nettoyage à vapeur d'entrer en contact avec le liquide.

16. Appareil de nettoyage à vapeur selon la revendication 15, **caractérisé en ce que** le couvercle (92) du réservoir, dans sa position de libération, occupe une position située entre l'élément de commande et/ou d'affichage (64, 100, 102, 104) et l'ouverture (90) du réservoir.

17. Appareil de nettoyage à vapeur selon la revendication 15 ou 16, **caractérisé en ce que** le couvercle (92) du réservoir est retenu pivotant sur l'ouverture (90) du réservoir.
